# EUROPÄISCHE PATENTSCHRIFT

(11) **EP 0 961 869 B1**
(45) Veröffentlichungstag und Bekanntmachung des Hinweises auf die Patenterteilung: **14.11.2001**
(21) Anmeldenummer: 98909288.7
(22) Anmeldetag: 27.01.1998
(51) Int. Cl.: F01D 25/24, F01D 9/06, F01D 17/14, F16L 23/032

(54) **FLANSCHABDICHTUNG AM EINSTRÖMABSCHNITT EINES TURBINENGEHÄUSES**
FLANGE SEALING IN A TURBINE HOUSING ADMISSION
ETANCHEIFICATION DE BRIDES DANS LA SECTION D'ADMISSION D'UNE ENVELOPPE DE TURBINE

(30) Priorität: 06.02.1997 DE 19704556
(43) Veröffentlichungstag der Anmeldung: 08.12.1999
(73) Patentinhaber: SIEMENS AKTIENGESELLSCHAFT, 80333 München (DE)
(72) Erfinder: LOCHNER, Klaus, D-02828 Görlitz (DE); SCHREIBER, Hartmut, D-02923 Spree (DE)
(86) Internationale Anmeldenummer: DE9800239
(87) Internationale Veröffentlichungsnummer: WO9835139

(56) Entgegenhaltungen:
- WO-A-85/03986
- CH-A- 303 760
- DE-C- 696 942
- DE-C- 889 899
- US-A- 5 031 314

## Beschreibung

Die Erfindung bezieht sich auf einen Einströmabschnitt eines Turbinengehäuses einer Dampfturbine, insbesondere einer Industrieturbine.

In einer Dampfturbine wird als Strömungsmedium dienender Dampf bis zur Kondensation arbeitsleistend entspannt. Eine derartige Dampfturbine oder Strömungsturbine mit einer mechanischen Leistung von z. B. 5 bis 100 MW wird üblicherweise als Industrieturbine eingesetzt. Ebenso wie eine Kraftwerksturbine ist auch eine Industrieturbine mit einem Einströmabschnitt versehen, über den der Dampfturbine zugeführter Frischdampf in das Turbinengehäuse einströmt. Die Einstellung des Frischdampfstroms erfolgt mittels einer Anzahl von Stellventilen, die als Einzel- oder Grupppenstellventile in einem mit dem Einströmabschnitt des Turbinengehäuses über einen Flansch verbundenen Ventilgehäuse angeordnet sind. Eine entsprechende Flanschverbindung mit einer einzelnen Durchströmöffnung ist z.B. aus der CH 665 450 A5 bekannt. Eine mehrere Durchströmöffnungen umschließende Flanschverbindung ist aus WO85/03986 bekannt, bei der mit Hilfe von variablen Befestigungselementen die relative Position des oder der Stellventile zum Turbinengehäuse einstellbar ist.

Bei einem Einströmabschnitt mit angeflanschtem Ventilgehäuse werden insbesondere bei hohen Dampfparametern, d.h. bei hohem Frischdampfdruck und bei hoher Frischdampftemperatur, entsprechend hohe Anforderungen an die Abdichtung zwischen dem Einströmabschnitt des Turbinengehäuses und dem Stellventilgehäuse gestellt.

Der Erfindung liegt daher die Aufgabe zugrunde, einen Einströmabschnitt eines Turbinengehäuses anzugeben, der eine besonders geeignete Abdichtung zu einem aufgesetzten Ventilgehäuse aufweist.

Diese Aufgabe wird erfindungsgemäß gelöst durch die Merkmale des Anspruchs 1. Dabei erfolgt die Abdichtung zwischen dem Einströmabschnitt des Turbinengehäuses und dem Stellventilgehäuse innerhalb deren Flanschverbindung dadurch, daß jede einzelne einem Stellventil zugeordnete Durchströmöffnung von einer Dichtfläche umgeben ist.

Die korrespondierenden Dichtflächen im Einströmabschnitt einerseits und im Stellventilgehäuse andererseits sind jeweils zu einer allen Durchströmöffnungen gemeinsamen Dichtfläche zusammengefaßt und weisen dabei zweckmäßigerweise eine im Bereich zwischen benachbarten Durchströmöffnungen taillierte Außenkontur auf. Um dabei eine besonders hohe Flächenpressung im Bereich der Dichtflächen zu erzielen, weist vorteilhafterweise einerseits die Flanschverbindung eine an die Außenkontur der Dichtfläche angepaßte Anordnung von Schraubenlöchern auf. Andererseits ist entlang der Außenkontur der Dichtfläche jeder Durchströmöffnung eine Anzahl von Schraubenlöchern mit mindestens zwei voneinander verschiedenen Durchmessern für Schrauben entsprechend unterschiedlicher Dimensionierung vorgesehen.

In zweckmäßiger Ausgestaltung ist innerhalb der Flanschverbindung im Bereich der Dichtflächen ein Nut- und Federeingriff vorgesehen, wobei jede von z. B. vier Durchströmöffnungen eine Schulterkontur zur Auflage einer korrespondierenden Kragenkontur des Ventilgehäuses aufweist.

Die mit der Erfindung erzielten Vorteile bestehen insbesondere darin, daß durch Ausbildung einer Dichtfläche derart, daß diese jede einem Stellventil zugeordnete Durchströmöffnung vollständig umschließt eine besonders zuverlässige Abdichtung zwischen dem Turbinengehäuse und dem Stellventilgehäuse erzielt wird. Dadurch können bei einer ein entsprechendes Turbinengehäuse aufweisenden Dampfturbine besonders hohe Frischdampfparameter realisiert werden. Dabei wird eine besonders hohe Flächenpressung im Dichtflächenbereich dadurch erzielt, daß einerseits die Außenkontur der Dichtfläche im Bereich zwischen benachbarten Durchströmöffnungen tailliert ausgeformt ist, und daß andererseits zweckmäßigerweise unterschiedlich dimensionierte Schrauben entlang dieser taillierten Außenkontur äquidistant angeordnet sind.

Ein Ausführungsbeispiel der Erfindung wird anhand einer Zeichnung näher erläutert. Darin zeigen:
- FIG 1: einen Längsschnitt durch einen Einströmabschnitt eines Turbinengehäuses mit angeflanschtem Stellventilgehäuse und
- FIG 2: im Querschnitt II-II die Flanschverbindung gemäß FIG 1 mit einer Dichtfläche im Bereich von Durchströmöffnungen des Einströmabschnitts.

Einander entsprechende Teile sind in beiden Figuren mit den gleichen Bezugszeichen versehen.

FIG 1 zeigt den oberen Bereich eines Einströmabschnitts 1 eines Turbinengehäuses einer Dampfturbine, auf den ein Ventilgehäuse 2 mit im Ausführungsbeispiel vier Stellventilen 3 aufgesetzt und über eine Flanschverbindung 4, 5 mit diesem verschraubt ist. Zur Verschraubung sind eine Anzahl von bolzenförmigen Schrauben 6 vorgesehen, die im Bereich einer der Anzahl der Stellventile 3 entsprechenden Anzahl von Durchströmöffnungen 7 am Flanschumfang verteilt angeordnet sind. Die Schrauben 6 stehen mit dem Verbindungsflansch 4 des Einströmabschnitts 1 in Gewindeeingriff.

Die dampfseitige Verbindung zwischen jedem Stellventil 3 des Ventilgehäuses 2 und einem im Innern des Einströmabschnitts 1 wärmebeweglich befestigten Düsengehäuse 8 erfolgt über jeweils ein im Ventilgehäuse 2 befestigtes und als Diffusor ausgebildetes Schutzrohr 9. Die dampfseitige Abdichtung zwischen dem oder jedem Schutzrohr 9 und dem Düsengehäuse 8 erfolgt mittels im Düsengehäuse 8 wärmebeweglich angeordneten und in der Art von Kolbenringen ausgebildeten Ringpaketen 10.

Das oder jedes Schutzrohr 9 hält einerseits eine hohe Frischdampftemperatur von in Richtung des Pfeils 11 über die Stellventile 3 und durch die Durchströmöffnungen 7 in den Einströmabschnitt 1 einströmendem Frischdampf sowie andererseits einen hohen Frischdampfdruck von dessen Gehäuse fern. Dabei stellt sich in einem zwischen jedem Schutzrohr 3 und den Gehäusewänden des Ventilgehäuses 2 und des Einströmabschnitts 1 geschaffenen Ringraum 12 der beim Betrieb der Dampfturbine im Innern des Einströmabschnitts 1 des Turbinengehäuses herrschende Kammerdruck ein.

Die Abdichtung zwischen dem Einströmabschnitt 1 und dem Ventilgehäuse 2 erfolgt durch Flächenpressung zweier metallischer Dichtflächen aufeinander, die sich ohne Zwischenlage von zusätzlichem Dichtmaterial gegenüberstehen. Dazu ist in der Art einer Nut- und Feder-Verbindung im Randbereich jeder Durchströmöffnung 7 des Einströmabschnitts 1 eine umlaufende Schulterkontur 13 geschaffen, in die eine korrespondierende Kragenkontur 14 des Ventilgehäuses 2 eingreift.

FIG 2 zeigt die durch die Schulterkontur 13 geschaffene Dichtfläche 15 des Verbindungsflansches 4 des Einströmabschnitts 1. Die Innenkontur der Dichtfläche 15 entspricht der Öffnungskontur der einzelnen im Ausführungsbeispiel kreisförmigen Durchströmöffnungen 3, so daß diese von der Dichtfläche 15 jeweils vollständig umschlossen sind. Dabei ist die radiale Stegbreite F der Dichtfläche 15 bei jeder Durchströmöffnung 3 in deren Außenbereichen kleiner als die radiale Stegbreite F'/2 im Bereich zwischen benachbarten Durchströmöffnungen 3. Die Dichtflächen der Kragenkontur 14 des Verbindungsflansches 5 des Ventilgehäuses 2 sind kreisförmig ausgebildet, wobei deren Stegbreite geringfügig kleiner ist als die Stegbreite F der Dichtfläche 5.

Zweckmäßigerweise ist die Außenkontur 16 der Dichtfläche 15 im Bereich zwischen den Durchströmöffnungen 3 tailliert ausgestaltet und dabei weitestgehend an die Gesamtkontur der Anordnung der Durchströmöffnungen 3 angepaßt. An diese Außenkontur 16 angepaßt ist vorteilhafterweise auch die Anordnung von Schraubenlöchern 17, 18 zur Aufnahme der Schraubenbolzen 6. Dabei sind die Schraubenlöcher 17, 18 mit jeweils gleichem radialen Abstand zur entsprechenden Durchströmöffnung 3 angeordnet, so daß jede Durchströmöffnung annähernd vollständig von Schraubenlöchern 17, 18 umgeben ist. Dies gewährleistet nach einer Verschraubung eine besonders zuverlässige Abdichtung jeder einzelnen Durchströmöffnung 3 und damit der gesamten Flanschverbindung 4, 5.

Zur Erzielung einer besonders hohen Flächenpressung zwischen der Dichtfläche 15 des Einströmabschnitts 1 und der korrespondierenden Dichtflächen des Ventilgehäuses 2 weisen die Schraubenlöcher 17 und 18 einen unterschiedlichen Durchmesser d₁ bzw. d₂ auf. Entsprechend sind die jeweiligen Schraubenbolzen 6 unterschiedlich dick. Die Schraubenlöcher 18 mit vergleichsweise großem Durchmesser d₂ sind zweckmäßigerweise lediglich im Bereich zwischen den Durchströmöffnungen 7 und damit in den Taillienbereichen der Außenkontur 16 der Dichtfläche 15 vorgesehen. Dabei sind in den beiden äußeren Taillenbereichen jeweils beidseitig drei sich jeweils gegenüberstehende Schraubenlöcher 18 mit großem Durchmesser d₂ symmetrisch angeordnet, während im mittleren Taillenbereich der Außenkontur 16 der Dichtfläche 15 beidseitig jeweils nur zwei sich jeweils gegenüberliegende Schraubenlöcher 18 desselben Durchmessers d₂ vorgesehen sind.

## Patentansprüche

1. Einströmabschnitt eines Turbinengehäuses einer Dampfturbine, mit einer mindestens zwei Durchströmöffnungen (7) aufweisenden Flanschverbindung (4), die mit einer Flanschverbindung (5) eines Ventilgehäuses (2) für Stellventile (3) verbindbar ist, wobei die jeweilige Flanschverbindung (4, 5) eine jede der Durchströmöffnungen (7) vollständig umschließende Dichtfläche (15) aufweist,
**dadurch gekennzeichnet, daß** die jeweilige Flanschverbindung (4, 5) eine an die Außenkontur (16) der Dichtfläche (15) angepaßte Anordnung von Schraubenlöchern (17, 18) zur Aufnahme von Schrauben (6) aufweist.

2. Einströmabschnitt nach Anspruch 1, wobei die Dichtfläche (15) zwischen benachbarten Durchströmöffnungen (7) eine taillierte Außenkontur (16) aufweist.

3. Einströmabschnitt nach einem der Ansprüche 1 bis 3, wobei entlang der Dichtfläche (15) jeder Durchströmöffnung (7) eine Anzahl von Schraubenlöchern (17, 18) mit mindestens zwei unterschiedlichen Durchmessern (d₁, d₂) vorgesehen ist.

4. Einströmabschnitt nach einem der Ansprüche 1 bis 4, wobei im Randbereich jeder Durchströmöffnung (7) eine Schulterkontur (13) zur Auflage einer korrespondierenden Kragenkontur (14) des Ventilgehäuses (2) vorgesehen ist.

5. Turbinengehäuse einer Dampfturbine mit einem Einströmabschnitt nach einem der Ansprüche 1 bis 4.

6. Dampfturbine, dessen Turbinengehäuse einen Einströmabschnitt nach einem der Ansprüche 1 bis 4 aufweist.

## Claims

1. Admission section of a turbine casing of a steam turbine, having a flange connection (4) which has at least two throughflow openings (7) and can be connected to a flange connection (5) of a valve housing (2) for control valves (3), the respective flange connection (4, 5) having a sealing surface (15) completely enclosing each of the throughflow openings (7), **characterized in that** the respective flange connection (4, 5) has an arrangement of screw holes (17, 18) which is adapted to the outer contour (16) of the sealing surface (15), the screw holes (17, 18) being intended for receiving screws (6).

2. Admission section according to Claim 1, the sealing surface (15) having a reduced outer contour (16) between adjacent throughflow openings (7).

3. Admission section according to one of Claims 1 to 3, a number of screw holes (17, 18) having at least two different diameters (d₁, d₂) being provided along the sealing surface (15) of each throughflow opening (7).

4. Admission section according to one of Claims 1 to 4, a shoulder contour (13) for supporting a corresponding collar contour (14) of the valve housing (2) being provided in the marginal region of each throughflow opening (7).

5. Turbine casing of a steam turbine having an admission section according to one of Claims 1 to 4.

6. Steam turbine, the turbine casing of which has an admission section according to one of Claims 1 to 4.

## Revendications

1. Section d'admission d'une carcasse de turbine à vapeur, comportant une liaison (4) par bride qui comporte au moins deux ouvertures (7) de passage et qui peut être relié à un assemblage (5) par brides d'un boîtier (2) pour les valves (3) de réglage, chaque assemblage (4, 5) par brides comportant une surface (15) étanche entourant entièrement chacune des ouvertures (7) de passage, **caractérisée en ce que** chaque liaison (4, 5) par brides comporte une disposition, adaptée au contour (16) extérieur de la surface (15) d'étanchéité de trous (17, 18) taraudés pour la réception de boulons (6).

2. Section d'admission suivant la revendication 1, la surface (15) d'étanchéité ayant un contour (16) extérieur taillé entre les ouvertures (7) de passage voisines.

3. Section d'admission suivant l'une des revendications 1 à 3, une pluralité de trous (17, 18) taraudés ayant au moins deux diamètres (d₁, d₂) différents étant prévue le long de la surface (15) d'étanchéité de chaque ouverture (7) de passage.

4. Section d'admission suivant l'une des revendications 1 à 4, un contour (13) d'épaulement pour l'application d'un contour (14) en collet correspondant du boîtier (2) de valves étant prévu dans la région du bord de chaque ouverture (7) de passage.

5. Carcasse de turbine à vapeur comportant une section d'admission suivant l'une des revendications 1 à 4.

6. Turbine à vapeur dont la carcasse de turbine comporte une section d'admission suivant l'une des revendications 1 à 4.
